# EUROPÄISCHE PATENTSCHRIFT

(11) **EP 1 606 023 B1**
(45) Veröffentlichungstag und Bekanntmachung des Hinweises auf die Patenterteilung: **27.09.2006**
(21) Anmeldenummer: 04712470.6
(22) Anmeldetag: 19.02.2004
(51) Int. Cl.: A62B 18/08

(54) **HALTEVORRICHTUNG FÜR EINE ATEMSCHUTZMASKE ZU DEREN VERBINDUNG MIT EINEM SCHUTZHELM**
HOLDING DEVICE FOR CONNECTING A GAS MASK TO A PROTECTIVE HELMET
DISPOSITIF DE RETENUE POUR RELIER UN MASQUE DE PROTECTION RESPIRATOIRE UN CASQUE DE PROTECTION

(30) Priorität: 24.03.2003 DE 10314136
(43) Veröffentlichungstag der Anmeldung: 21.12.2005
(73) Patentinhaber: MSA Auer GmbH, 12059 Berlin (DE)
(72) Erfinder: SCHMIDTKE, Klaus, 10999 Berlin (DE); SEVE, Tanguy, F-71850 Charnay-Lès-Macon (FR); FITOUSSI, Philippe, F-95610 Eragny sur Oise (FR); HOFFMANN, Wilfried, 12207 Berlin (DE)
(74) Vertreter: Wablat, Wolfgang
(86) Internationale Anmeldenummer: PCT/DE2004/000332
(87) Internationale Veröffentlichungsnummer: WO 2004/084997

(56) Entgegenhaltungen:
- FR-A- 2 668 374
- FR-A- 2 707 141
- US-A- 4 817 596
- US-B1- 6 389 606

## Beschreibung

Die Erfindung betrifft eine Haltevorrichtung für eine Atemschutzmaske zu deren Verbindung mit einem Schutzhelm, mit beidseitig an der Atemschutzmaske vorgesehenen Befestigungshaken, die in an der Außenseite des Schutzhelms ausgebildete Hakenaufnahmetaschen einhängbar sind.
Atemschutzmasken, die nicht unmittelbar am Kopf des Benutzers gehalten sind, sondern mittels einer speziellen Haltevorrichtung an dem Schutzhelm befestigt und am Gesicht des Maskenträgers verspannt werden, sind bekannt. Sie ermöglichen das schnelle Anlegen der Schutzmaske bei aufgesetztem Schutzhelm während eines Einsatzes. Bei einer bekannten Kombination aus Atemschutzmaske und Schutzhelm ist an den gegenüberliegenden Seitenrändern der Atemschutzmaske jeweils eine Haltevorrichtung angebracht, die eine gelenkig an der Atemschutzmaske gehaltene Befestigungsstange mit an deren freiem Ende unter der Wirkung einer Zugfeder teleskopisch fixiertem Befestigungshaken umfasst, während an den seitlich gegenüberliegenden Außenflächen des Schutzhelms jeweils eine Hakenaufnahmetasche ausgebildet ist, in die der jeweilige Befestigungshaken entgegen der Federwirkung eingehängt wird, um die Schutzmaske unter Vorspannung am Gesicht des Maskenträgers zu halten (siehe z.B. Dokument FR 2 707 141).

Das Anlegen der Atemschutzmaske mit dieser verhältnismäßig kompliziert ausgebildeten Haltevorrichtung bereitet insofern Schwierigkeiten, als die unter Federwirkung stehenden und an einer starren Verlängerungsstange angeordneten Befestigungshaken unter schwierigen Einsatzbedingungen nicht einfach zu handhaben sind. In Abhängigkeit von der Kopfgröße des Maskenträgers kann die Atemschutzmaske aufgrund der nicht einstellbaren Federkräfte entweder zu fest oder zu locker am Gesicht anliegen, so dass der Tragekomfort leidet, Dichtheitsprobleme auftreten oder die Atemschutzmaske leicht verrutschen kann. Eine Einstellung der Federstärke ist zwar indirekt über das Versetzen der Hakenaufnahmetaschen möglich, jedoch sind in diesem Fall die Schutzhelme zwischen den Benutzern mit unterschiedlicher Kopfform nicht mehr austauschbar. Der Erfindung liegt die Aufgabe zugrunde, eine einfach ausgebildete und leicht handhabbare Haltevorrichtung zur Befestigung einer Atemschutzmaske an einem Schutzhelm anzugeben, die einen hohen Trage- und Anlegekomfort und einen sicheren Atemschutz gewährleistet.

Erfindungsgemäß wird die Aufgabe mit einer gemäß den Merkmalen des Patentanspruchs 1 ausgebildeten Haltevorrichtung gelöst. Aus den Unteransprüchen ergeben sich weitere Merkmale und vorteilhafte Weiterbildungen der Erfindung.

Ein wichtiges Erfindungsmerkmal besteht zunächst darin, dass die Befestigungshaken jeweils an einem flexiblen, längenverstellbaren Spannband angebracht sind und die Befestigungshaken mithin bequem in die Hakenaufnahmetaschen eingeführt werden können. Der sichere Sitz der Maske am Gesicht des Benutzers kann in Abhängigkeit von der Kopfgröße individuell eingestellt werden. In Kombination mit dem biegeschlaffen Spannband sind im Bereich des Befestigungshakens Anschlagelemente vorgesehen, die reib- und formschlüssig am Schutzhelm oder dessen Hakenaufnahmetasche gehalten sind, so das sich die Befestigungshaken selbst bei einer äußeren Krafteinwirkung auf die Atemschutzmaske nicht aus den Aufnahmetaschen lösen können. Gemäß einem mit den zuvor erwähnten Merkmalen kombinierten weiteren wichtigen Erfindungsmerkmal sind den reib-und formschlüssig wirkenden Anschlagelementen zu diesen versetzt angeordnete Gleitelemente zugeordnet, die beim Anziehen der Spannbänder eine selbsttätige Positionierung der Befestigungshaken und eine Ausrichtung der Spannbänder für einen optimalen Sitz der Atemschutzmaske gewährleisten. Unter diesen Voraussetzungen sorgt eine Haltevorrichtung mit Befestigungshaken für einen hohen Anlege-und Tragekomfort sowie einen sicheren Sitz bei einer mit dem Schutzhelm zu verbindenden Atemschutzmaske.

In weiterer Ausbildung der Erfindung ist der Befestigungshaken als Griffstück mit ergonomisch gestalteten Griffelementen ausgebildet, um die Handhabung der Haltevorrichtung auch beim Tragen von Handschuhen weiter zu erleichtern.

Die Verbindung des Spannbandes mit dem Befestigungshaken erfolgt mit einem an das Spannband angeformten. Haltestück, das in einer in dem Griffstück ausgebildeten Ausnehmung formschlüssig fixiert ist. An die freie Oberfläche des aus gummielastischem Material bestehenden Haltestücks sind die aus dem gleichen Material bestehenden Anschlagelemente angeformt, während die Gleitelemente am Seitenrand der Ausnehmung des aus einem festen Material mit guten Gleiteigenschaften bestehenden Griffstückes ausgebildet sind.

Die Haltevorrichtung ist somit auch konstruktiv einfach und kostengünstig ausgeführt.

Ein Ausführungsbeispiel der Erfindung wird anhand der Zeichnung näher erläutert. Es zeigen:
- Fig. 1: eine Vorderansicht einer Atemschutzmaske mit seitlich am Maskenkörper angebrachten Haltevorrichtungen, über die die Atemschutzmaske an einem Schutzhelm befestigt werden kann.
- Fig. 2: eine Schnittansicht der Haltevorrichtung; und
- Fig. 3: eine detaillierte perspektivische Darstellung der Haltevorrichtung mit einem in das Griffstück eines Befestigungshakens integrierten Spannbandanschluss.

Gemäß der Darstellung in Fig. 1 ist an einem Scheibenrahmen 1 einer Atemschutzmaske 2 seitlich gegenüberliegend jeweils eine Haltevorrichtung 3 mit Hilfe eines Bügels 4 befestigt. Am freien Ende des Bügels 4 ist eine Verriegelungsvorrichtung für ein Spannband 10, die eine am Umfang profilierte Klemmrolle 5 und eine unter Federwirkung verschwenkbare Klemmtaste 6 umfasst, angeordnet. Außerdem ist am Bügelende ein Haltering 7 zur Befestigung eines Nackenbandes 8 vorgesehen. Mit dem Nackenband 8 kann die Atemschutzmaske 2 bei Nichtbenutzung um den Hals des Maskenträgers gehängt werden und steht somit jederzeit für eine Benutzung zur Verfügung. Die Haltevorrichtung 3 umfasst ferner das in Querrichtung verlaufende, im Abstand angeordnete Raststege 11 aufweisende Spannband 10, das zwischen der Klemmrolle 5 und der Klemmtaste 6 geführt und entsprechend dem Abstand der Raststege 11 arretierbar ist, und zwar in der jeweils gewünschten Position zum dichten Anlegen der Atemschutzmaske an das Gesicht des Maskenträgers. An dem von der Verriegelungsvorrichtung entfernten Ende des Spannbandes 10 ist ein Haltestück 12 einstückig angeformt, auf dessen freier Oberfläche Anschlagelemente 13 ausgebildet sind. Das Spannband 10, das Haltestück 12 und die Anschlagelemente 13 bestehen aus einem gummielastischen Material. In das Spannband 10 ist eine Armierung eingebunden, so dass das Spannband 10 zwar flexibel, aber in Längsrichtung im Wesentlichen nicht dehnbar ist.

Die Haltevorrichtung umfasst des Weiteren einen mit dem Spannband 10 verbundenen, aus einem biegesteifen Material (Hartkunststoff) bestehenden Befestigungshaken 9, der zur Herstellung der Verbindung zwischen der Atemschutzmaske 2 und einem Schutzhelm (nicht dargestellt) in eine an dessen Außenseiten vorgesehene Hakenaufnahmetasche (nicht dargestellt) eingehängt werden kann. Die Breite der Hakenaufnahmetasche ist größer als die des Befestigungshakens 9, so dass dieser ohne Mühe in die Aufnahmetasche eingeführt werden kann.

Die Verbindung zwischen dem Befestigungshaken 9 und dem Spannband 10 erfolgt über ein an den Befestigungshaken 9 anschließendes Griffstück 14, in das eine Ausnehmung 15 eingeformt ist, und das an dem Spannband 10 angeformte Haltestück 12, das in der Ausnehmung 15 formschlüssig gehalten ist, und zwar mit am Anschlussstück 12 angeformten Noppen 21, die in Rastöffnungen 22 in den gegenüberliegenden Seitenrändern 16 des Griffstücks 14 eingreifen, sowie mit einer im hinteren Rand des Griffstücks vorgesehenen Schlitzöffnung 20, durch die das Spannband 10 hindurchgeführt ist. Das formschlüssig in die Ausnehmung 15 eingepasste Haltestück 12 ist so dimensioniert, dass es nicht über die Seitenränder 16 der im Griffstück gebildeten Ausnehmung 15 hinausragt bzw. unterhalb der Oberkante der Ausnehmung endet. Die Anschlagelemente 13 ragen jedoch über die Oberkante der Seitenränder 16 hinaus.

Am Griffstück 14 sind auf den Seitenrändern 16 der Ausnehmung 15 Gleitschienen 17 ausgebildet, die die Anschlagelemente 13 geringfügig überragen und geringfügig versetzt zu diesen angeordnet sind. Außerdem sind am zum Spannband 10 weisenden Ende des Griffstücks 14 zur Erleichterung des Abnehmens und Einhängens des Befestigungshakens 9, und zwar auch mit Handschuhen, Griffelemente 18 sowie im Bereich des Befestigungshaken 9 Griffelemente 19a, 19b, 19c ausgebildet.

Beim Anlegen der Atemschutzmaske 2 befinden sich die unteren Enden der Spannbänder 10 im Bereich der Klemmrolle 5 und der Klemmtaste 6, so dass genügend Spielraum zum Einhängen der Befestigungshaken 9 in die Hakenaufnahmetaschen am Schutzhelm (nicht dargestellt) besteht. Anschließend werden die Spannbänder 10 zwischen Klemmtaste und Klemmrolle in Abhängigkeit von der Kopfform und Kopfgröße soweit angezogen, dass der Maskenrand ausreichend dicht und komfortabel am Gesicht anliegt. Dabei gleitet der Befestigungshaken 9 auf den Gleitelementen 17 selbsttätig in die vorgegebene Lage in der Hakenaufnahmetasche. Das Spannband 10 ist dabei zwischen Aufnahmetasche und Klemmrolle/Klemmtaste 5, 6 so ausgerichtet, dass die Zugbelastung am oberen Rand des Spannbandes 10 größer als am unteren Rand ist. Diese Position bzw. Belastung des Spannbandes 10 hat sich als vorteilhaft für einen komfortablen und gasdichten Sitz der Atemschutzmaske erwiesen. Bei einer frontalen Kraftwirkung auf die Atemschutzmaske, zum Beispiel beim Anstoßen an ein Hindernis in engen Räumen, kann sich der Befestigungshaken 9 aufgrund der Flexibilität des Spannbandes 10 in Verbindung mit den aus dem Haltestück 12 des Spannbandes 10 ragenden gummielastischen Anschlagelementen 13 nicht aus der Hakenaufnahmetasche am Schutzhelm lösen. Wenn beim Anstoßen an die Atemschutzmaske über das flexible Spannband 10 dennoch eine Kraftwirkung auf den Befestigungshaken 9 ausgeübt wird, wird dessen Bewegung durch die Anschlagelemente 13 verhindert, und zwar formschlüssig an einer Kante der Hakenaufnahmetasche und reibschlüssig aufgrund des gummielastischen Materials.

### Bezugszeichenliste

- 1: Scheibenrahmen
- 2: Atemschutzmaske
- 3: Haltevorrichtung
- 4: Bügel
- 5: Klemmrolle
- 6: Klemmtaste
- 7: Haltering
- 8: Nackenband
- 9: Befestigungshaken
- 10: Spannband
- 11: Raststege von 10
- 12: Haltestück von 10
- 13: Anschlagelemente von 12
- 14: Griffstück
- 15: Ausnehmung von 14
- 16: Seitenrand von 15
- 17: Gleitelemente an 15
- 18: Griffelement an 14
- 19(a,b,c): Griffelement an 9
- 20: Schlitzöffnung von 14
- 21: Noppen von 12
- 22: Rastöffnung

## Patentansprüche

1. Haltevorrichtung für eine Atemschutzmaske zu deren Verbindung mit einem Schutzhelm, mit beidseitig an der Atemschutzmaske vorgesehenen Befestigungshaken, die in an der Außenseite des Schutzhelms ausgebildete Hakenaufnahmetaschen einhängbar sind, **dadurch gekennzeichnet, dass** die Befestigungshaken (9) jeweils über ein in der Länge verstellbares biegeschlaffes Spannband (10) an die Atemschutzmaske (2) angeschlossen sind und an der Haltevorrichtung (3) im Bereich des Befestigungshakens (9) reib- und formschlüssig am Schutzhelm wirkende Anschlagelemente (13) zum Halten des Befestigungshakens (9) in der eingehängten Lage ausgebildet sind, und versetzt zu den Anschlagelementen (13) diese überragende Gleitelemente (17) zur selbsttätigen Positionierung des Befestigungshakens (9) in der Hakenaufnahmetasche beim Anziehen der Spannbänder (10) angeordnet sind.

2. Haltevorrichtung nach Anspruch 1, **dadurch gekennzeichnet, dass** an dem Befestigungshaken (9) ein mit einer Ausnehmung (15) versehenes Griffstück (14) und an dem Spannband (10) ein Haltestück (12) angeformt sind, und dass das Haltestück (12) formschlüssig innerhalb der Ausnehmung (15) fixiert ist, wobei auf der freien Fläche des Haltestücks (12) die Anschlagelemente (13) und auf den Seitenrändern (16) der im Griffstück (14) gebildeten Ausnehmung (15) die Gleitelemente (17) angeformt sind.

3. Haltevorrichtung nach Anspruch 2, **dadurch gekennzeichnet, dass** der Befestigungshaken (9) samt Griffstück (14) und Gleitelementen (17) aus einem festen Material mit geringem Reibungskoeffizienten und das Haltestück (12) mit dem aus diesem ausgeformten Anschlagelementen (13) aus einem Material mit hohem Reibungskoeffizienten besteht.

4. Haltevorrichtung nach Anspruch 2, **dadurch gekennzeichnet, dass** zur formschlüssigen Halterung des Haltestückes (12) an diesem angeformte Noppen (21) vorgesehen sind, die in im Griffstück (14) ausgebildeten Rastöffnungen (22) fixiert sind, und das mit dem Haltestück (12) verbundene Spannband (10) durch eine Schlitzöffnung (20) im Griffstück (14) geführt ist.

5. Haltevorrichtung nach Anspruch 2, **dadurch gekennzeichnet, dass** am Griffstück (14) ein hervorstehendes erstes Griffelement (18) ausgebildet ist.

6. Haltevorrichtung nach Anspruch 1, **dadurch gekennzeichnet, dass** am Befestigungshaken (9) ein ergonomisch geformtes zweites Griffelement (19a, 19b, 19c) ausgebildet ist.

7. Haltevorrichtung nach Anspruch 1, **dadurch gekennzeichnet, dass** das Spannband (10) zwischen der Halterung an der Atemschutzmaske und der Halterung in der Hakenaufnahmetasche so ausgerichtet ist, dass im oberen Bereich des Spannbandes (10) eine größere Zugspannung als im unteren Bereich vorliegt.

## Claims

1. A holding device for a breathing mask for connecting the mask to a protective helmet with fastening hooks on both sides of the breathing mask that can be hooked into hook receptacles formed on the outside of the protective helmet, **characterized in that** the fastening hooks (9) are connected to the breathing mask (2) through a length-adjustable, slack tightening strap (10), **in that** stop elements (13) that are both frictionally engaged as well as in positive contact with the helmet are formed in the area of the fastening hook (9) to hold the fastening hook (9) in hooked-in position, and **in that** sliding elements (17) that stretch beyond the stop elements (13) are positioned at an offset for automatic positioning of the fastening hook (9) in the hook receptacle when the tightening straps (10) are tightened.

2. The holding device according to claim 1, **characterized in that** a grip end (14) with a recess (15) is molded to the fastening hook (9) and a retainer piece (12) is molded to the tightening strap (10), and **in that** said retainer piece (12) positively fits into the recess (15), while the stop elements (13) are molded to the free surface of the retainer piece (12) and the sliding elements (17) are molded to the lateral edges (16) of the recess (15) formed in the grip end (14).

3. The holding device according to claim 2, **characterized in that** the fastening hook (9) including the grip end (14) and sliding elements (17) consist of a firm material with a low friction coefficient and **in that** the retainer piece (12) with the stop elements (13) molded onto it consists of a material with a high friction coefficient.

4. The holding device according to claim 2, **characterized in that** ribs (21) that are fixed in locking openings (22) formed in the grip end (14) are molded onto the retainer piece (12) for positive contact, and **in that** the tightening strap (10) connected with the retainer piece (12) is conducted through a slot (20) in the grip end (14).

5. The holding device according to claim 2, **characterized in that** a protruding first grip element (18) is formed on the grip end (14).

6. The holding device according to claim 1, **characterized in that** an ergonomically molded second grip element (19a, 19b, 19c) is formed on the fastening hook (9).

7. The holding device according to claim 1, **characterized in that** the tightening strap (10) is orientated between the anchoring on the breathing mask and the anchoring in the hook receptacle so that a greater tensile strain acts upon the upper portion of the tightening strap (10) than on its lower portion.

## Revendications

1. Dispositif de retenue pour un masque de protection respiratoire, pour sa liaison avec un casque de protection, comportant sur les deux côtés des crochets de fixation prévus sur le masque de protection respiratoire, lesquels peuvent être accrochés dans des poches de réception de crochets réalisées sur la face extérieure du casque de protection, **caractérisé en ce que** les crochets de fixation (9) sont chacun raccordés au masque de protection respiratoire (2) par un ruban de serrage (10) souple à la flexion et réglable en longueur, et des éléments de butée (13) agissant par coopération de friction et par coopération de formes sur le casque de protection sont réalisés sur le dispositif de retenue (3) dans la région du crochet de fixation (9), pour retenir le crochet de fixation (9) dans la position accrochée, et en décalage par rapport aux éléments de butée (13), des éléments de coulissement (17) qui surmontent ces derniers, sont agencés pour positionner automatiquement le crochet de fixation (9) dans la poche de réception de crochet lorsqu'on tend les rubans de serrage (10).

2. Dispositif de retenue selon la revendication 1, **caractérisé en ce que** sur le crochet de fixation (9) est conformée une pièce de préhension (14) pourvue d'un évidement (15), et sur le ruban de serrage (10) est conformée une pièce de retenue (12), et **en ce que** la pièce de retenue (12) est fixée par coopération de formes à l'intérieur de l'évidement (15), les éléments de butée (13) étant conformés sur la surface libre de la pièce de retenue (12), et les éléments de coulissement (17) étant conformés sur les bords latéraux (16) de l'évidement (15) formé dans la pièce de préhension (14).

3. Dispositif de retenue selon la revendication 2, **caractérisé en ce que** le crochet de fixation (9) avec la pièce de préhension (14) et les éléments de coulissement (17) sont réalisés en un matériau ferme avec faible coefficient de friction, et la pièce de retenue (12) avec les éléments de butée (13) conformés à partir de celle-ci sont réalisés en un matériau avec un coefficient de friction élevé.

4. Dispositif de retenue selon la revendication 2, **caractérisé en ce que** pour retenir par coopération de formes la pièce de retenue (12), il est prévu des boutons (21) conformés sur celle-ci qui sont fixés dans des ouvertures d'enclenchement (22) réalisées dans la pièce de préhension (14), et le ruban de serrage (10) relié à la pièce de retenue (12) est guidé à travers une ouverture en fente (20) dans la pièce de serrage (14).

5. Dispositif de retenue selon la revendication 2, **caractérisé en ce qu'**un premier élément de préhension (18) en saillie est réalisé sur la pièce de préhension (14).

6. Dispositif de retenue selon la revendication 1, **caractérisé en ce qu'**un deuxième élément de préhension (19a, 19b, 19c) de forme ergonomique est réalisé sur le crochet de fixation (9).

7. Dispositif de retenue selon la revendication 1, **caractérisé en ce que** le ruban de serrage (10) est orienté entre la monture sur le masque de protection respiratoire et la monture dans la poche de réception de crochet de telle sorte que dans la région supérieure du ruban de serrage (10) est appliquée une plus grande tension de traction que dans la région inférieure.
